# EUROPÄISCHE PATENTSCHRIFT

(11) **EP 3 610 083 B1**
(45) Veröffentlichungstag und Bekanntmachung des Hinweises auf die Patenterteilung: **08.09.2021**
(21) Anmeldenummer: 18709479.2
(22) Anmeldetag: 15.02.2018
(51) Int. Cl.: E03D 9/08, E03C 1/10, E03D 1/00

(54) **WC-SPÜLKASTEN MIT BIDETBRAUSE UND INJEKTOR SOWIE VERWENDUNG DESSELBIGEN**
TOILET CISTERN WITH BIDET SPRAY HEAD AND INJECTOR, AND USE THEREOF
CHASSE D'EAU DE W.C. AVEC BIDET DE SALLE DE BAIN ET INJECTEUR AINSI QUE SON UTILISATION

(30) Priorität: 13.04.2017 DE 202017102237 U
(43) Veröffentlichungstag der Anmeldung: 19.02.2020
(62) Teilanmeldung aus: 21160110.9
(73) Patentinhaber: Neoperl GmbH, 79379 Müllheim (DE)
(72) Erfinder: HAUTH, Matthias, 79674 Todtnau/Muggenbrunn (DE)
(74) Vertreter: Mertzlufft-Paufler, Cornelius
(86) Internationale Anmeldenummer: PCT/EP2018/053734
(87) Internationale Veröffentlichungsnummer: WO 2018/188836

(56) Entgegenhaltungen:
- EP-A2- 1 449 968
- WO-A1-2015/143571
- CH-A5- 690 587
- DE-A1- 2 534 662
- DE-U1- 20 004 554
- DE-U1-202013 002 055
- FR-A1- 2 974 126

## Beschreibung

Die Erfindung beschreibt einen WC-Spülkasten, mit einer einen Wasserbehälter formenden Wandung und einem durch die Wandung geführten Zulauf, mit welchem der Wasserbehälter befüllbar ist, wobei in dem Zulauf ein Absperrventil angeordnet ist, welches mit einer Abschaltvorrichtung bei Erreichen eines Abschaltfüllstandes in dem Wasserbehälter zusammenwirkt.

Solche WC-Spülkästen sind im Stand der Technik allgemein und in verschiedenen Ausführungen bekannt. So gibt es beispielsweise Spülkästen zur Montage an einer Wand, in einer Vorwand, oder solche, die auf einem WC aufstehen. Daneben gibt es auch Vorwandelemente, die einen WC-Spülkasten beinhalten.

In einigen Kulturkreisen ist es üblich, neben dem WC eine Brausegarnitur, etwa eine Shattaf-Brause, für hygienische Zwecke vorzusehen. Dafür ist es jedoch notwendig, neben dem Wasseranschluss für den WC-Spülkasten einen separaten Wasseranschluss für die Brausegarnitur vorzunehmen. Darüber hinaus kann ein solcher Wasseranschluss auch für Reinigungszwecke verwendet werden. Dies erfordert jedoch eine zusätzliche Installation, was aufwändig und teuer ist.

Aus der FR 2974126 A1 kennt man einen WC-Spülkasten der eingangs erwähnten Art, dessen Wandung einen Wasserbehälter formt, wobei durch die Wandung ein Zulauf geführt ist, mit welchem der Wasserbehälter befüllbar ist. Der durch die Wandung geführte Zulauf teilt sich im Wasserbehälter in zwei Leitungsabschnitte auf, von denen ein erster Leitungsabschnitt zu einer Abschaltvorrichtung führt, die bei Erreichen eines Abschaltfüllstandes im Wasserbehälter ein Abschaltventil schließt, während ein zweiter Leitungsabschnitt über eine flexible Schlauchleitung zu einer Unterdusche geführt ist, die dem Anwender außerhalb des WC-Spülkastens bei Bedarf zur Verfügung steht. Dabei ist der zweite Leitungsabschnitt über ein Eckventil mit der zur Unterdusche führenden Schlauchleitung verbunden, wobei mit Hilfe des Eckventils die aus der Unterdusche austretende Wassermenge einzuregeln sein soll. Der vorbekannte Spülkasten und die an ihm vorgesehene Unterdusche sind mit einer im Zulauf der Unterdusche angeordneten freien Strahlstrecke unvereinbar, weil eine solche freie Strahlstrecke auf ihrer Abströmseite stets einen ungehinderten Wasserablauf voraussetzt und weil in Schließposition des der Unterdusche vorgeschalteten Eckventils das Wasser im Bereich der freien Strahlstrecke ungehindert aus- und weiterlaufen könnte.

Aus der DE 20 2013 002 055 U1 ist ein Rückstromverhinderer vorbekannt, der als Injektor ausgebildet ist. Der vorbekannte Rückstromverhinderer hat eine, mit einem Zulauf verbindbare Strahldüse und ein Einfangteil, das den von der Strahldüse über eine im Wesentlichen horizontal ausgerichtete freie Strahlstrecke kommenden Flüssigkeitsstrahl einzufangen hat. Dabei wird die Druckenergie des vom Versorgungsnetz ausströmenden Wassers im Bereich der Strahldüse in kinetische Energie umgewandelt, um den Wasserstrahl auf der kurzen freien Strahlstrecke mit der Atmosphäre in Verbindung zu bringen und um anschließend die kinetische Energie des Wasserstrahles im Bereich des auch als Diffusor bezeichneten Einfangteiles erneut zumindest teilweise in Druckenergie umzuwandeln, die beispielsweise für den Reinigungsstrahl einer Unterdusche benötigt wird.

Aus der DE 20004554 U1 ist ein Klosettbecken mit einem WC-Spülkasten vorbekannt, der eine, einen Wasserbehälter formende Wandung sowie einen durch die Wandung geführten Frischwasserzulauf hat, mit welchem der Wasserbehälter befüllbar ist. In dem, im Wasserbehälter mündenden Frischwasserzulauf ist eine Abschaltvorrichtung vorgesehen, welche die Frischwasserzufuhr unterbricht, wenn die Wasserzufuhr im Wasserbehälter einen Abschaltfüllstand erreicht hat. Im Inneren des Wasserbehälters ist ein aufsteigender Wasserzuleitungsteil und ein absteigender Wasserzuleitungsteil vorgesehen, welche über eine hochliegende Querleitung miteinander verbunden sind, welche Querleitung oberhalb des Abschaltfüllstandes im Wasserbehälter angeordnet ist. Während der aufsteigende Waschwasserzuleitungsteil über eine Mischwasserzuleitung gespeist wird, der zuströmseitig eine Kaltwasserleitung und eine Warmwasserleitung zugeordnet sind, führt das absteigende Waschwasserzuleitungsteil zu einer zusätzlichen Spül- und Waschvorrichtung, die von der Rückseite des Wasserklosetts etwa in Höhe des Toilettensitzes in das Klosettbecken hineinragt. Um zu verhindern, dass bei Verstopfung des Wasserklosetts Schmutzwasser durch die Spül- und Waschdüse in die Mischwasserzuleitung und damit in die Trinkwasserleitung angesaugt werden kann, ist oberhalb des Abschaltfüllstandes im Wasserbehälter ein Rohrleitungsunterbrecher vorgesehen. Dieser Rohrleitungsunterbrecher bildet praktisch eine Nebenluftzufuhr, deren Rückflussauslass in den Innenraum des Spülkastens mündet. Sollte Schmutzwasser beispielsweise durch das Saugheberprinzip angesaugt werden, so kann es nicht weiter als bis in den Spülkasten gelangen. Die mit der Mischwasserzuleitung verbundene - nicht näher dargestellte - Frischwasserleitung ist so vor Verunreinigungen gesichert.

Es besteht daher die Aufgabe, einen WC-Spülkasten zu schaffen, der zum Anschluss beispielsweise einer Unterdusche einen zusätzlichen Wasseranschluss einfache und kostengünstig bereitstellt, ohne dass eine aufwändige und teure Sanitärinstallation notwendig ist.

Die erfindungsgemäße Lösung dieser Aufgabe besteht bei dem WC-Spülkasten der eingangs erwähnten Art insbesondere darin, dass in dem Wasserbehälter in einem Bauraum oberhalb des Abschaltfüllstandes ein Injektor angeordnet ist, das ein abströmseitiger Ausgang des Injektors aus dem Wasserbehälter herausgeführt ist, dass der Injektor aus dem zum Befüllen des Wasserbehälters vorgesehenen Zulauf speisbar ist, und dass der Injektor zuströmseitig mit einem Ventil abschaltbar ist.

Der erfindungsgemäße Spülkasten ist demnach dadurch gekennzeichnet, dass in dem Wasserbehälter in einem Bauraum oberhalb des Abschaltfüllstandes ein Injektor angeordnet ist und dass ein abströmseitiger Ausgang des Injektors aus dem Wasserbehälter herausgeführt ist. Dieser Ausgang kann als zusätzlicher Wasseranschluss dienen. Bei diesem WC-Spülkasten ist es daher möglich, beispielsweise eine Brausegarnitur für hygienische oder andere Zwecke an den abströmseitigen Ausgang anzuschließen.

Durch den Injektor innerhalb des WC-Spülkastens ist einerseits die Wasserzuführung zum Ausgang gewährleistet. Andererseits wird ein Rückströmen vom Ausgang in den Frischwasserzulauf verhindert. Rückströmendes Wasser, oder am Ausgang einströmendes Wasser fließt hier einfach in den Spülkasten. Somit kann auch verhindert werden, dass bei einem Unterdruck in einer Trinkwasser führenden Anschlussleitung am Zulauf, beispielsweise bei einem Entlüften, Brauchwasser in die Anschlussleitung zurückgesaugt wird.

Ein weiterer Vorteil des Injektors besteht darin, dass er am Ausgang nahezu den Wasserdruck des Zulaufs bereitstellt. Somit sind am Ausgang auch Anwendungen möglich, die einen Wasserdruck voraussetzen.

Insgesamt ist durch den erfindungsgemäßen WC-Spülkasten ein zusätzlicher Wasseranschluss verfügbar, ohne dass eine aufwändige und teure Sanitärinstallation notwendig ist.

Ein zusätzlicher Vorteil besteht darin, dass durch Austausch oder durch Nachrüsten eines bestehenden WC-Spülkastens ein solcher zusätzlicher Wasseranschluss ohne nachträgliche Sanitärinstallation installierbar ist.

Der Injektor kann durch eine horizontale Einbaulage insbesondere seiner Freistrahlstrecke charakterisiert werden. Dies ermöglicht eine geringe Bauhöhe. Darüber hinaus wird der erforderliche Normabstand zwischen Brauchwasser und Spülwasser im Becken reduziert, wodurch eine kompaktere Bauhöhe möglich ist.

Da der Injektor erfindungsgemäß zuströmseitig mit einem Ventil abschaltbar ist, ist der Ausgang bereits auf einer Zuströmseite deaktivierbar. So kann auf einfache Weise verhindert werden, dass am Ausgang Wasser entnehmbar ist. Dies kann beispielsweise bei einem Defekt in der Ausgangsleitung notwendig oder vorteilhaft sein.

In einer vorteilhaften Ausführung ist in einem Ablauf des Wasserbehälters ein Überlaufrohr angeordnet, welches in einen Innenraum des Wasserbehälters hineinragt, um einen Maximalfüllstand zu definieren, und der Injektor ist oberhalb des Maximalfüllstandes angeordnet. Das Überlaufrohr verhindert, dass der WC-Spülkasten über den definierten Maximalfüllstand gefüllt wird. Dies verhindert, dass der über dem Maximalfüllstand angeordnete Injektor mit Wasser vollläuft oder im Wasser untergeht, beispielsweise dann, wenn die zuvor beschriebene Abschaltvorrichtung defekt sein sollte. Somit ist ein Rücksaugen von Brauchwasser aus dem Wasserbehälter bei einem Unterdruck in einer Trinkwasser führenden Anschlussleitung am Zulauf verhinderbar.

In einer zweckmäßigen Ausführung der Erfindung weist der Injektor eine Freistrahlstrecke auf. Durch diese Freistrahlstrecke werden die Trennung und damit der Rückstrom des Ausgangs vom Zulauf gewährleistet.

Die Freistrahlstrecke ist vorzugsweise horizontal ausgerichtet und ist nach unten in den Wasserbehälter geöffnet. Dies sorgt dafür, dass eventuell rückströmendes Wasser ungehindert in den WC-Spülkasten und nicht in irgendeiner Weise in den Zulauf gelangen kann.

Eine vorteilhafte Ausführung ist dadurch gekennzeichnet, dass der Injektor an einem abströmseitigen Ende einer Freistrahlstrecke eine Auffangöffnung aufweist, die an einem entgegen einer durch die Freistrahlstrecke gegebenen Strahlrichtung abragenden Vorsprung ausgebildet ist. Der Vorsprung kann dabei wie ein Trichter wirken und dafür sorgen, dass möglichst alles Wasser zum Ausgang gelangt. Der Vorsprung kann verhindern, dass Wasser aus Bereich in einer Umgebung der Auffangöffnung in die Auffangöffnung kriecht oder rinnt.

Das zum Abschalten des Injektors zuströmseitig vorgesehene Ventil kann beispielsweise als Kugelventil ausgebildet sein oder als Schraubventil.

Zur Betätigung des Ventils kann eine beispielsweise mechanische Betätigungsvorrichtung vorhanden sein. Diese Betätigungsvorrichtung kann beispielsweise einen Hebel oder ein Drehrad aufweisen.

Besonders vorteilhaft ist es jedoch, wenn das Ventil elektrisch betätigbar ist. Dabei kann die Betätigungsvorrichtung etwa ein Schalter oder Taster sein. Dies ermöglicht ein Betätigen eines Ventils, das an einer schwer zugänglichen Stelle angeordnet ist, insbesondere über große Abstände und/oder bei beengten Platzverhältnissen.

Insbesondere vorteilhaft ist es, wenn eine berührungslos ansteuerbare Betätigungsvorrichtung des Ventils vorhanden ist. Diese kann beispielsweise ein Magnetventil oder ein elektromotorisch angetriebenes Ventil umfassen. Zur Stromversorgung kann/können ein Netzanschluss und/oder Batterien vorgesehen sein. In einer zweckmäßigen Ausgestaltung ist die Betätigungsvorrichtung aus einem elektrischen Energiespeicher gespeist. Diese kann beispielsweise einen Akku umfassen.

Eine Ausführung der Erfindung weist einen Generator auf, der in dem Zulauf angeordnet ist und zum Laden des Energiespeichers eingerichtet ist. Somit ist ein autarker WC-Spülkasten insbesondere ohne Energieversorgungsanschluss bereitstellbar. Dieser Generator kann beispielsweise ein Wasserrad aufweisen, das durch den Wasserstrom im Zulauf angetrieben wird. Auf diese Weise kann auf einfache Art elektrische Energie zum Schalten des Ventils gewonnen werden.

Der Injektor kann mit dem Zulauf, mit welchem der Wasserbehälter befüllbar ist, verbunden sein, so dass nach außen nur ein Wasseranschluss für den WC-Spülkasten notwendig ist.

In einer Ausführung der Erfindung mündet der Ausgang des Injektors in einen rückflussgesicherten Wasseranschluss. Der Wasseranschluss kann ein Gewinde zum Anschluss von Zubehör aufweisen.

In einer vorteilhaften Ausführung der Erfindung ist an den Injektor, insbesondere an den rückflussgesicherten Wasseranschluss, eine Reinigungseinheit, insbesondere eine abschaltbare Brause, bevorzugt eine Shattaf-Brause, angeschlossen oder anschließbar. Gerade bei Shattaf-Brausen oder dergleichen über einen Schlauch angeschlossenen Anschlussgeräten ist eine Rückflussverhinderung wünschenswert oder vorgeschrieben, weil nicht ausgeschlossen werden kann, dass das Anschlussgerät in einem Wasserbehälter eintaucht, während in der Wasserleitung ein Unterdruck entsteht.

Die Erfindung umfasst auch die Verwendung eines solchen WC-Spülkastens, wobei der Injektor zur Bereitstellung eines rückflussgesicherten Wasseranschlusses an dem WC-Spülkasten dient.

Die Verwendung eines Injektors hat den Vorteil, dass - wegen der horizontalen Einbaulage des Injektors - eine geringe Bauhöhe einhaltbar ist.

Dabei ist es insbesondere vorteilhaft, wenn an den rückflussgesicherten Wasseranschluss eine Reinigungseinheit, insbesondere eine abschaltbare Brause, bevorzugt eine Shattaf-Brause, angeschlossen wird.

Die Erfindung ist nachfolgend anhand einiger vorteilhafter Ausführungsbeispiele mit Bezug auf die beiliegenden Zeichnungen näher erläutert. Dabei dienen die Beispiele nur zur Verdeutlichung der Erfindung und sind in keiner Weise beschränkend.

Es zeigt
Fig. 1: eine erste Ausführung eines erfindungsgemäßen WC-Spülkastens mit einem externen Ventil für den Injektor,
Fig. 2: eine zweite Ausführung eines erfindungsgemäßen WC-Spülkastens mit einem externen Ventil für den Injektor und einer Ausgangsleitung durch den Spülkasten,
Fig. 3: eine dritte Ausführung eines erfindungsgemäßen WC-Spülkastens mit einem internen Ventil für den Injektor und einer Ausgangsleitung durch den Spülkasten,
Fig. 4: eine vierte Ausführung eines erfindungsgemäßen WC-Spülkastens mit einem internen Ventil für den Injektor,
Fig. 5: eine fünfte Ausführung eines erfindungsgemäßen WC-Spülkastens mit einem internen Ventil für den Injektor mit einer Ausgangsleitung durch den Spülkasten und
Fig. 6: ein Vorwandelement mit einem WC-Spülkasten nach Fig. 5.

Die Fig. 1 zeigt einen erfindungsgemäßen WC-Spülkasten 1 mit einer Wandung 2, die im Beispiel einen im Wesentlichen quaderförmigen Wasserbehälter 3 formt. Bei weiteren Ausführungsbeispielen sind Wasserbehälter mit anderen geometrischen Grundformen realisiert.

Durch die Wandung 2 in Fig. 1 ist an einer Schmalseite 4 ein Zulauf 5 geführt, mit welchem der Wasserbehälter 3 mit Wasser 6 befüllbar ist. In dem Zulauf 5 ist ein Absperrventil 7 angeordnet, welches mit einer Abschaltvorrichtung 8 zusammenwirkt. Diese Abschaltvorrichtung 8 kann beispielsweise einen Schwimmer 9 aufweisen, der auf dem Wasser 6 im Wasserbehälter 3 aufschwimmt oder im Wasser 6 schwimmt. Bei Erreichen eines Abschaltfüllstandes 14 in dem Wasserbehälter 3 löst der Schwimmer 9 das Absperrventil 7 aus, so dass kein Wasser 6 mehr durch den Zulauf 5 einströmt. Außerhalb des WC-Spülkastens 1 ist der Zulauf 5 mit einem Wasseranschluss 10 verbunden. Der Wasseranschluss 10 weist ein Absperrventil 12 auf, mit dem von außen die Wasserzufuhr zum Zulauf 5 unterbrochen werden kann.

In dem Wasserbehälter 3 ist in einem Bauraum 13 oberhalb des Abschaltfüllstandes 14 ein Injektor 15 horizontal angeordnet. Der abströmseitige Ausgang 16 des Injektors 15 ist durch einen Wasserausgang 17 aus dem Wasserbehälter 3 herausgeführt. Der Wasserausgang 17 liegt über dem Abschaltfüllstand 14 und weist im Beispiel ein Außengewinde 18 auf. Im Beispiel ist an den Wasserausgang 17 eine Schlauchleitung 19 angeschlossen, an deren freien Ende 20 eine Shattaf-Brause 21 angeschlossen ist. Selbstverständlich können an die Schlauchleitung 19 oder den Wasserausgang 17 auch andere Geräte angeschlossen werden.

Im Beispiel ist der Wasserausgang 17 an der dem Zulauf 5 gegenüberliegenden Seite 22 der Wandung 2 angeordnet. Selbstverständlich kann der Wasserausgang 17 auch an einer anderen Stelle an der Wandung 2 angeordnet sein.

Der Eingang 23 des Injektors 15 ist über eine interne Leitung 24 mit einem außerhalb des WC-Spülkasten 1 angeordneten Ventil 25 verbunden. Das Ventil 25 ist mit dem Wasseranschluss 10 verbunden und weist eine Betätigungsvorrichtung 26 auf, mit der das Ventil 25 geöffnet oder geschlossen werden kann. Auf diese Weise kann der Zustrom zum Injektor 15 unterbunden werden. Im Beispiel ist das Ventil 25 als Kugelventil und die Betätigungsvorrichtung 26 als Hebel ausgebildet.

Der Injektor 15 weist eine Freistrahlstrecke 27 auf, die im Wesentlichen den Rückfluss vom Ausgang 16 zum Eingang 23 verhindert. Im Beispiel ist die Freistrahlstrecke 27 horizontal ausgerichtet und ist nach unten in den Wasserbehälter 3 geöffnet. Durch den Ausgang 16 rückströmendes Wasser fließt somit durch diese Öffnung 43 in den Wasserbehälter 3 und kann nicht in den Eingang 23 des Injektors gelangen. Der Injektor 15 bewirkt somit eine Rückflusssicherung für den Wasserausgang 17.

Die Freistrahlstrecke 27 im Beispiel weist zudem eine Auffangöffnung 28 auf, die an einem entgegen einer durch die Freistrahlstrecke 27 gegebenen Strahlrichtung abragenden Vorsprung 29 ausgebildet ist.

In einem Ablauf 30 des Wasserbehälters 3 ist ein Überlaufrohr 31 angeordnet, welches in einen Innenraum des Wasserbehälters 3 hineinragt, um einen Maximalfüllstand 32 zu definieren. Der Injektor 15 ist vorzugsweise auch oberhalb des Maximalfüllstandes 32 angeordnet, um zu verhindern, dass der Injektor 15 mit Wasser 6 gefüllt wird und somit eine Trennung zwischen Eingang 23 und Ausgang 16 nicht mehr gegeben ist.

Daneben weist der WC-Spülkasten 1 einen Abfluss 33 für das Spülwasser und eine Betätigung 34 (Fig. 6) zum Auslösen des Spülvorgangs auf, die an sich bekannt sind und daher hier nicht näher erläutert werden.

Die Fig. 2 zeigt einen WC-Spülkasten 1, der im Wesentlichen dem WC-Spülkasten 1 der Fig. 1 entspricht. Die Ausführungen zu Fig. 1 lassen sich somit auf das Ausführungsbeispiel nach Fig. 2 lesen. Hierzu wurden die Bezugszeichen analog zu Fig. 1 vergeben.

Bei dem Ausführungsbeispiel nach Fig. 2 ist jedoch der Ausgang 16 des Injektors 15 über eine geschlossene Leitung 35 aus dem Wasserbehälter 3 herausgeführt. Fig. 2 zeigt, dass der Ausgang 16 durch die untere Wandung des Wasserbehälters 3 herausgeführt ist. Die Leitung 35 kann bei weiteren Ausführungsbeispielen an jede andere Position geführt sein.

Dadurch kann der Wasserausgang 17 an eine dem Einbauort angepasste Position gelegt werden.

Die Fig. 3 zeigt eine alternative Ausführung eines erfindungsgemäßen WC-Spülkastens 1. Wieder sind dieselben Bezugszeichen verwendet, damit sich die Erläuterungen zu den Fig. 1 und 2 auf Fig. 3 lesen lassen.

Im Unterschied zur Ausführung der Fig. 2 weist diese Ausführung jedoch ein elektrisch betätigtes Ventil 36 in der Leitung 24 zum Injektor 15 auf, das innerhalb des Bauraums 13 oberhalb des Maximalfüllstandes 32 angeordnet ist. Für die Energieversorgung des elektrischen Ventils 36 ist in der Zuleitung 37 ein Generator 38 zur Erzeugung elektrischer Energie angeordnet. Dieser Generator 38 wandelt Strömungsenergie des Wassers in elektrische Energie. Der Generator 38 kann dazu ein Wasserrad aufweisen, das durch den Wasserstrom angetrieben wird. Das Wasserrad kann mit einem Dynamo verbunden sein. Der Zulauf 5 zum Füllen des Wasserbehälters 3 ist nach diesem Generator 38 angeordnet. Auf diese Weise wird bei jedem Spülvorgang, also bei jedem Füllvorgang, elektrische Energie erzeugt. Der WC-Spülkasten 1 kann einen Energiespeicher, beispielsweise einen Akku, aufweisen, in dem überschüssige elektrische Energie gespeichert wird. Bei weiteren Ausführungsbeispielen kann der Energiespeicher auf andere Art, beispielsweise durch Energieernten ("energy harvesting") aufgeladen werden.

Zur Betätigung des elektrischen Ventils 36 kann am WC-Spülkasten 1 ein Schalter oder Taster angeordnet sein. Im Beispiel weist das elektrische Ventil 36 eine berührungslos ansteuerbare Betätigungsvorrichtung 39 auf. Dazu ist eine Fernbedienung 40 vorhanden, die einen Auslöserknopf 41 aufweist. Diese Fernbedienung 40 kann über Funk oder Infrarotlicht mit der Betätigungsvorrichtung 39 verbunden sein. Das Ventil 36 kann dabei über den Auslöserknopf 41 ein- und ausgeschaltet werden. Es kann jedoch auch eine Zeitsteuerung aufweisen, so dass das Ventil 36 nach einer einstellbaren Zeit nach dem Öffnen automatisch geschlossen wird.

Die in der Fig. 4 gezeigte Ausführung ist eine Kombination der Ausführungen der Fig. 1 und 3. Sie weist ein elektrisches Ventil 36 gemäß der Fig. 3 und einen Wasserausgang 17 gemäß der Fig. 1 auf.

Die Ausführung in Fig. 5 ist eine Variante der Ausführung der Fig. 3, wobei hier der Zulauf 5 über einen internen Wasseranschluss 10 erfolgt.

Die WC-Spülkästen der Fig. 1 bis 5 sind jeweils als eigenständige Einheiten ausgebildet, die hängend an einer Wand oder stehend auf einem WC montiert werden.

Die Fig. 6 zeigt schließlich ein übliches Vorwandelement 42, in dem ein WC-Spülkasten 1 gemäß der Fig. 5 angeordnet ist. Das Vorwandelement 42 dient zum Einbau in einer Vorwandinstallation. Solche Vorwandelemente sind an sich bekannt, so dass auf die weiteren Merkmale dieses Vorwandelements 42 nicht näher eingegangen wird.

Die Erfindung schlägt somit einen WC-Spülkasten 1 mit einer Wandung 2, die einen im Wesentlichen quaderförmigen Wasserbehälter 3 formt, vor. Durch die Wandung 2 ist ein Zulauf 5 geführt, mit welchem der Wasserbehälter 3 befüllbar ist. In dem Zulauf 5 ist ein Absperrventil 7 angeordnet, welches mit einer Abschaltvorrichtung 8 zusammenwirkt, die bei Erreichen eines Abschaltfüllstandes 14 in dem Wasserbehälter 3 das Absperrventil 7 auslöst. In dem Wasserbehälter 3 ist in einem Bauraum 13 oberhalb des Abschaltfüllstandes 14 ein Injektor 15 angeordnet. Der abströmseitige Ausgang 16 des Injektors 15 ist aus dem Wasserbehälter 3 herausgeführt.

### Bezugszeichenliste

- 1: WC-Spülkasten
- 2: Wandung
- 3: Wasserbehälter
- 4: Schmalseite
- 5: Zulauf
- 6: Wasser
- 7: Absperrventil im Zulauf
- 8: Abschaltvorrichtung
- 9: Schwimmer
- 10: Wasseranschluss
- 11: Leitung
- 12: Absperrventil am Wasseranschluss
- 13: Bauraum
- 14: Abschaltfüllstand
- 15: Injektor
- 16: Ausgang des Injektors
- 17: Wasserausgang
- 18: Außengewinde
- 19: Schlauchleitung
- 20: freies Ende
- 21: Shattaf-Brause
- 22: gegenüberliegende Seite
- 23: Eingang des Injektors
- 24: interne Leitung zum Injektor
- 25: Ventil
- 26: Betätigungsvorrichtung
- 27: Freistrahlstrecke
- 28: Auffangöffnung
- 29: Vorsprung
- 30: Ablauf
- 31: Überlaufrohr
- 32: Maximalfüllstand
- 33: Abfluss
- 34: Betätigung
- 35: geschlossene Leitung
- 36: elektrisches Ventil
- 37: Zuleitung
- 38: Generator
- 39: berührungslose Betätigungsvorrichtung
- 40: Fernbedienung
- 41: Auslöserknopf
- 42: Vorwandelement

## Patentansprüche

1. **WC-Spülkasten (1),** mit einer einen Wasserbehälter (3) formenden Wandung (2) und einem durch die Wandung (2) geführten Zulauf (5), mit welchem der Wasserbehälter (3) befüllbar ist, wobei in dem Zulauf (5) ein Absperrventil (7) angeordnet ist, welches mit einer Abschaltvorrichtung (8) bei Erreichen eines Abschaltfüllstandes (14) in dem Wasserbehälter (3) zusammenwirkt, **dadurch gekennzeichnet, dass** in dem Wasserbehälter (3) in einem Bauraum (13) oberhalb des Abschaltfüllstandes (14) ein Injektor (15) angeordnet ist, dass ein abströmseitiger Ausgang (16) des Injektors aus dem Wasserbehälter (3) herausgeführt ist, dass der Injektor (15) aus dem zum Befüllen des Wasserbehälters (3) vorgesehenen Zulauf (5) speisbar ist und dass der Injektor (15) zuströmseitig mit einem Ventil (25, 36) des WC-Spülkastens (1) abschaltbar ist.

2. WC-Spülkasten (1) nach Anspruch 1, **dadurch gekennzeichnet, dass** in einem Ablauf (30) des Wasserbehälters (3) ein Überlaufrohr (31) angeordnet ist, welches in einen Innenraum des Wasserbehälters (3) hineinragt, um einen Maximalfüllstand (32) zu definieren, und dass der Injektor (15) oberhalb des Maximalfüllstandes (32) angeordnet ist.

3. WC-Spülkasten (1) nach einem der vorhergehenden Ansprüche, **dadurch gekennzeichnet, dass** der Injektor (15) eine vorzugsweise horizontal ausgerichtete Freistrahlstrecke (27) aufweist, die nach unten in den Wasserbehälter (3) geöffnet ist.

4. WC-Spülkasten (1) nach Anspruch 3, **dadurch gekennzeichnet, dass** der Injektor (15) an einem abströmseitigen Ende der Freistrahlstrecke (27) eine Auffangöffnung (28) aufweist, die an einem entgegen einer durch die Freistrahlstrecke (27) gegebenen Strahlrichtung abragenden Vorsprung (29) ausgebildet ist.

5. WC-Spülkasten (1) nach einem der vorhergehenden Ansprüche, **dadurch gekennzeichnet, dass** das zum zuströmseitigen Abschalten des Injektors vorgesehene Ventil (25, 36) elektrisch betätigbar ist.

6. WC-Spülkasten (1) nach einem der vorhergehenden Ansprüche, **dadurch gekennzeichnet, dass** eine vorzugsweise berührungslos ansteuerbare Betätigungsvorrichtung (26, 39) des Ventils (25, 36) aus einem elektrischen Energiespeicher gespeist ist, insbesondere wobei der Energiespeicher aus einem in dem Zulauf angeordneten Generator (38) aufladbar ist.

7. WC-Spülkasten (1) nach einem der vorhergehenden Ansprüche, **dadurch gekennzeichnet, dass** an den Injektor (15), insbesondere an einen mit Hilfe des Injektors (15) rückflussgesicherten Wasseranschluss (17), eine Reinigungseinheit, insbesondere eine abschaltbare Brause, bevorzugt eine Shattaf-Brause (21), anschließbar ist.

8. **Verwendung eines WC-Spülkastens (1)** nach einem der Ansprüche 1 bis 7, wobei der Injektor (15) zur Bereitstellung eines rückflussgesicherten Wasseranschlusses (17) an dem WC-Spülkasten (1) dient.

9. Verwendung nach Anspruch 8, **dadurch gekennzeichnet, dass** an den rückflussgesicherten Wasseranschluss (17) eine Reinigungseinheit, insbesondere eine abschaltbare Brause, bevorzugt eine Shattaf-Brause (21), angeschlossen wird.

## Claims

1. **WC cistern (1)** having a wall (2) which forms a water tank (3), and having an inflow (5) which is routed through the wall (2) and by way of which the water tank (3) is able to be filled, wherein a shut-off valve (7) is arranged in the inflow (5), said shut-off valve interacting with a shut-off device (8) upon attainment of a shut-off fill level (14) in the water tank (3), **characterized in that** an injector (15) is arranged in the water tank (3) in a structural space (13) above the shut-off fill level (14), **in that** an outflow-side outlet (16) of the injector is routed out of the water tank (3), **in that** the injector (15) is able to be fed from the inflow (5) provided for filling the water tank (3), and **in that** the injector (15) is able to be shut off on the inflow side by a valve (25, 36) of the WC cistern (1).

2. WC cistern (1) according to Claim 1, **characterized in that** an overflow pipe (31) is arranged in an outflow (30) of the water tank (3), said overflow pipe projecting into an interior space of the water container (3) so as to define a maximum fill level (32), and **in that** the injector (15) is arranged above the maximum fill level (32).

3. WC cistern (1) according to either of the preceding claims, **characterized in that** the injector (15) has a, preferably horizontally oriented, free-jet section (27) which is open downwardly into the water tank (3).

4. WC cistern (1) according to Claim 3, **characterized in that**, at an outflow-side end of the free-jet section (27), the injector (15) has a collecting opening (28) which is formed at a projection (29) projecting counter to a jet direction defined by the free jet section (27).

5. WC cistern (1) according to one of the preceding claims, **characterized in that** the valve (25, 36) provided for shutting off the injector on the inflow side is able to be actuated electrically.

6. WC cistern (1) according to one of the preceding claims, **characterized in that** a preferably contactlessly activatable actuating device (26, 39) of the valve (25, 36) is fed from an electrical energy store, in particular wherein the energy store is able to be charged from a generator (38) arranged in the inflow.

7. WC cistern (1) according to one of the preceding claims, **characterized in that** a cleaning unit, in particular a spray able to be shut off, preferably a Shattaf spray (21), is able to be connected to the injector (15), in particular to a water connection (17) which is secured, with the aid of the injector (15), against backflow.

8. **Use of a WC cistern (1)** according to one of Claims 1 to 7, wherein the injector (15) serves for providing a water connection (17) at the WC cistern (1) that is secured against backflow.

9. Use according to Claim 8, **characterized in that** a cleaning unit, in particular a spray able to be shut off, preferably a Shattaf spray (21), is connected to the water connection (17) secured against backflow.

## Revendications

1. Chasse d'eau de WC (1), comprenant une paroi (2) formant un réservoir d'eau (3) et une entrée (5) à travers la paroi (2), entrée par l'intermédiaire de laquelle le réservoir d'eau (3) peut être rempli, dans laquelle une vanne d'arrêt (7) est disposée dans l'entrée (5), ladite vanne d'arrêt interagissant avec un dispositif de coupure (8) lorsqu'un niveau de remplissage (14) est atteint à l'intérieur du réservoir d'eau (3), **caractérisée en ce qu'**un injecteur (15) est disposé à l'intérieur d'un espace de montage (13) qui est situé au-dessus du niveau de remplissage (14) à l'intérieur du réservoir d'eau (3), **en ce qu'**une sortie (16) de l'injecteur, qui est située sur le côté aval, est retirée du réservoir d'eau (3), **en ce que** l'injecteur (15) peut être alimenté à partir de l'entrée (5) prévue pour remplir le réservoir d'eau (3), et **en ce que** l'injecteur (15) peut être mis hors circuit, sur le côté amont, à l'aide d'une vanne (25, 36) de la chasse d'eau de WC (1).

2. Chasse d'eau de WC (1) selon la revendication 1, **caractérisée en ce qu'**un tuyau de trop-plein (31) est disposé dans une sortie (30) du réservoir d'eau (3), ledit tuyau de trop-plein faisant saillie à l'intérieur d'un espace intérieur du réservoir d'eau (3) dans le but de définir un niveau de remplissage maximal (32), et **en ce que** l'injecteur (15) est disposé au-dessus du niveau de remplissage maximal (32).

3. Chasse d'eau de WC (1) selon l'une quelconque des revendications précédentes, **caractérisée en ce que** l'injecteur (15) présente une section de jet libre (27) qui est de préférence orientée horizontalement et qui est ouverte vers le bas à l'intérieur du réservoir d'eau (3).

4. Chasse d'eau de WC (1) selon la revendication 3, **caractérisée en ce que** l'injecteur (15) comporte une ouverture réceptrice (28) à une extrémité, qui est située sur le côté aval, de la section de jet libre (27), ladite ouverture réceptrice étant formée sur une protubérance (29) qui fait saillie dans la direction opposée à celle donnée par la section de jet libre (27).

5. Chasse d'eau de WC (1) selon l'une quelconque des revendications précédentes, **caractérisée en ce que** la vanne (25, 36) prévue pour mettre l'injecteur hors circuit sur le côté amont peut être actionnée de façon électrique.

6. Chasse d'eau de WC (1) selon l'une quelconque des revendications précédentes, **caractérisée en ce qu'**un dispositif d'actionnement (26, 39) de la vanne (25, 36), de préférence à commande sans contact, est alimenté à partir d'un accumulateur d'énergie électrique, l'accumulateur d'énergie électrique pouvant en particulier être chargé à partir d'un générateur (38) qui est disposé dans l'entrée.

7. Chasse d'eau de WC (1) selon l'une quelconque des revendications précédentes, **caractérisée en ce qu'**une unité de nettoyage, en particulier une douche pouvant être désactivée, de préférence une douche de type Shattaf (21), peut être raccordée à l'injecteur (15), en particulier à un raccordement d'eau (17) qui est protégé contre le reflux à l'aide de l'injecteur (15).

8. Utilisation d'une chasse d'eau de WC selon l'une quelconque des revendications 1 à 7, dans laquelle l'injecteur (15) sert à fournir à la chasse d'eau de WC (1) un raccordement d'eau (17) qui est protégé contre le reflux.

9. Utilisation selon la revendication 8, **caractérisée en ce qu'**une unité de nettoyage, en particulier une douche pouvant être désactivée, de préférence une douche de type Shattaf (21), est reliée au raccordement d'eau (17) qui est protégé contre le reflux.
